# EUROPÄISCHE PATENTSCHRIFT

(11) **EP 1 382 782 B1**
(45) Veröffentlichungstag und Bekanntmachung des Hinweises auf die Patenterteilung: **23.06.2010**
(21) Anmeldenummer: 03011194.2
(22) Anmeldetag: 28.05.2003
(51) Int. Cl.: E05C 9/24, E05C 9/22

(54) **Beschlag**
Fitting
Ferrure

(30) Priorität: 18.07.2002 DE 20211233 U
(43) Veröffentlichungstag der Anmeldung: 21.01.2004
(73) Patentinhaber: Gretsch-Unitas GmbH Baubeschläge, 71254 Ditzingen (DE)
(72) Erfinder: Gründler, Daniel, 71063 Sindelfingen (DE); Sprenger, Otto, 70825 Korntal-Münchingen (DE); Diecke, Reinhard Dipl.-Ing., 73650 Winterbach (DE)
(74) Vertreter: Dreiss

(56) Entgegenhaltungen:
- EP-A2- 0 305 732
- EP-A2- 1 020 601
- DE-A1- 2 302 538
- DE-A1- 2 327 086
- DE-U1- 29 911 235

## Beschreibung

Die Erfindung betrifft einen Beschlag für ein Fenster, eine Tür oder dergl., mit wenigstens zwei Stulpschienen, die im Bereich einer Ecke des Fensters oder der Tür miteinander verbindbar sind, und mit einem Eckverbinder, der an einem Ende der ersten Stulpschiene befestigt ist und an dem ein Ende der zweiten Stulpschiene befestigbar ist, gemäß den Merkmalen des Oberbegriffs des Anspruchs 1

Aus der DE-A-23 27 086 ist eine Stulpschienen-Eckverbindung bekannt geworden, welche an einer Stulpschiene befestigt ist, und in die das Ende der anderen Stulpschiene durch Einschieben und Verschwenken bzw. durch Anschrauben fixierbar ist. Eine derartige Stulpschienen-Eckverbindung ist nicht für die maschinelle Montage von Stulpschienen an Fenstern, Türen oder dergl. verwendbar, da bei der maschinellen Montage die Stulpschiene nicht verschwenkt werden kann.

Aus der DE-A-23 27 836 ist eine Stulpschienen-Verbindung bekannt geworden, die am Ende der einen Stulpschiene befestigt ist und an der das Ende der anderen Stulpschiene dadurch fixiert werden kann, dass das Ende nach Art eines Schlüssellochs ausgebildet ist, in welches ein drehbares Kupplungsmittel einsetzbar ist. Das Kupplungsmittel ist am Eckverbinder vorgesehen und wird nach dem Einsetzen in das Schlüsselloch so gedreht, dass es eine größere Breite aufweist und nicht mehr herausgezogen werden kann. Auch diese Stulpschienen-Eckverbindung ist für maschinelle Montage von Stulpschienen nicht geeignet.

Aus der DE-A-23 65 893 ist eine weitere Stulpschienen-Eckverbindung bekannt geworden, die am Ende der einen Stulpschiene befestigt ist, und das andere Ende der anderen Stulpschiene dadurch fixiert werden kann, dass dieses von innen in die Eckverbindung eingelegt wird. Die Eckverbindung umgreift demnach das Ende der zweiten Stulpschiene und hält dieses am Fenster- bzw. Türrahmen fest.
Aus der DE-U-299 11 235 ist eine Eckverbindung für ein Beschlagsystem bekannt, mit dem zwei Stulpschienen lösbar miteinander verbunden werden können. Die eine Stulpschiene ist an ihrem einen Ende mit einem rechtwinklig abstehenden Winkelabschnitt versehen, dem ein Federblech gegenüberliegt. Zwischen den Winkelabschnitt und das Federblech wird das gerade Ende der anderen Stulpschiene eingeschoben. Zur sicheren Halterung ist das einzuschiebende gerade Ende mit Ausnehmungen versehen, in welche vom Federelement abstehende Rasthaken einrasten können. Die Verrastung erfolgt, sobald das gerade Ende zwischen den Winkelabschnitt und das Federblech eingeschoben worden ist. Es hat sich gezeigt, dass die federnden Verrasthaken empfindlich gegen übermäßige Verformungen sind. Werden die Rasthaken bleibend, d.h. plastisch verformt, so besteht die Gefahr, dass sie nicht mehr mit dem einzuschiebenden geraden Ende der Stulpschiene verrasten. Eine sichere Verbindung der beiden Stulpschienen ist nicht mehr möglich.
Aus der DE-A-23 02 538 ist eine Stulpshienen-Eckverbindung gemäß dem Oberbegriff des Anspruchs 1 bekannt geworden.
Der Erfindung liegt daher die Aufgabe zugrunde, einen Beschlag bereitzustellen, bei dem die Stulpschienen einfacher maschinell am Fenster bzw. an einer Tür montiert werden können und bei dem sichergestellt ist, dass die beiden Enden der Stulpschienen sicher miteinander verrasten.
Diese Aufgabe wird bei einem Beschlag gelöst, der die Merkmale des Anspruchs 1 aufweist.

Dadurch, dass beim erfindungsgemäßen Beschlag das Ende des zweiten Beschlages mit einem Verbindungsteil mit einem seitlich abstehenden Verbindungselement versehen ist, kann die dieses Ende aufweisende Stulpschiene orthogonal auf das Fenster bzw. die Tür, insbesondere in die Stulpschienennut eingesetzt werden, wobei das Verbindungselement dann mit seiner freien Stirnseite voraus in den Eckverbinder eingeschoben wird.

Der Eckverbinder wird also in dessen Längsrichtung verlagert. Zum Montieren dieses erfindungsgemäßen Beschlages bedarf es keiner Schwenkbewegungen und beide Stulpschienen können direkt in die zugehörige Nut am Fenster bzw. an der Tür eingelegt werden. Dies hat den Vorteil, dass Verzahnungen, welche an Treibstangen vorgesehen sind, die zusammen mit der Stulpschiene eingesetzt werden, in entsprechende Aufnahmen lagerichtig eingesetzt werden können. Dies ist nicht möglich, wenn bei der Montage die Stulpschiene und somit die Treibstange in Längsrichtung der Nut verschoben werden muss.

Erfindungsgemäß weist der Eckverbinder ein auf der ersten Stulpschiene befestigtes Federblech, insbesondere Federstahlblech, auf. Mit diesem Federstahlblech wird die Nase der zweiten Stulpschiene verrastet, und dadurch die zweite Stulpschiene an der ersten Stulpschiene sicher befestigt. Das Federstahlblech hat den wesentlichen Vorteil, dass es zum einen federelastisch ausweichen und die Nase aufnehmen kann, zum anderen kann das Federstahlblech relativ dünn ausgeführt sein, und dennoch als sicheres Rastmittel dienen.

Bei einer Weiterbildung ist das Federstahlblech federnd an der Stulpschiene befestigt, insbesondere angenietet. Um die Nase sicher aufnehmen zu können, weist das Federstahlblech eine Ausnehmung auf. In diese Ausnehmung rastet die Nase ein, indem das Verbindungselement der zweiten Stulpschiene relativ zum Federstahlblech verschoben wird.

Um das Verbindungselement bzw. die zweite Stulpschiene mit relativ geringem Spiel bezüglich der ersten Stulpschiene halten zu können, entspricht die Form der Ausnehmung im Wesentlichen dem Querschnitt der Nase. Bei einer am Verbindungselement ausgeprägten Warze weist die Ausnehmung einen runden Querschnitt auf.

Um das Einführen des Verbindungselements in den Eckverbinder zu erleichtern, ist das freie Ende des Federstahlbleches von der zweiten Stulpschiene weg abgewinkelt. Auf diese Weise wird ein Einführtrichter gebildet.

Weitere Vorteile, Merkmale und Einzelheiten der Erfindung ergeben sich aus den Unteransprüchen sowie der nachfolgenden Beschreibung, in der unter Bezugnahme auf die Zeichnung besonders bevorzugtes Ausführungsbeispiel im Einzelnen beschrieben ist.

Dabei zeigen:
- Figur 1: eine Seitenansicht eines Eckbereichs eines Beschlages mit einer ersten Stulpschiene und einer zweiten Stulpschiene, wobei dieser Beschlag nicht zur Erfindung gehört, sondern es sich um ein Beispiel handelt, das das Verständnis der Erfindung erleichtert.
- Figur 2: eine Seitenansicht eines Endes der zweiten Stulpschiene;
- Figur 3: eine Draufsicht in Richtung des Pfeils III gemäß Figur 2 auf ein abgewinkeltes Ende der zweiten Stulpschiene;
- Figur 4: eine Draufsicht auf den Eckbereich in Richtung des Pfeils IV gemäß Figur 1;
- Figur 5: eine Draufsicht auf ein Federstahlblech;
- Figur 6: eine Draufsicht auf das Ende der ersten Stulpschiene ohne Federstahlblech;
- Figur 7: eine Seitenansicht einer Stulpschiene gemäß einer Ausführungsform der Erfindung;
- Figur 8: eine Ansicht in Richtung des Pfeils VIII gemäß Figur 7; und
- Figur 9: eine Draufsicht in Richtung des Pfeils IX gemäß Figur 8.

Die Figuren 1, 2, 3 und 4 zeigen einen Beschlag 10, welcher nicht zur Erfindung gehört. Die Figur 1 zeigt einen Eckbereich des Beschlages 10, der an einem Fenster 12, einer Tür oder dergl. befestigt ist. Vom Beschlag 10 sind in der Figur 1 eine erste Stulpschiene 14 und eine zweite Stulpschiene 16 dargestellt. Unterhalb der Stulpschienen 14 und 16 befinden sich Treibstangen, die über eine Treibstangenumlenkung miteinander bewegungsgekoppelt sind. Diese Treibstangeneckumlenkung wird hauptsächlich von einem Federstahlteil 18 gebildet, welches mit den Enden der Treibstangen gekoppelt ist.

Die erste Stulpschiene 14 trägt an ihrem freien Ende 20 einen insgesamt mit 22 bezeichneten Eckverbinder, der aus mehreren Bauteilen aufgebaut ist. Unter anderem weist der Eckverbinder 22 ein Federstahlblech 24 auf, welches in Figur 5 dargestellt ist. Dieses Federstahlblech 24 ist mit drei Öffnungen 26 und 28 versehen, wobei die Öffnungen 26 zur Aufnahme eines Niets 30 zum Festnieten des Federstahlblechs 24 an der ersten Stulpschiene 14 bestimmt sind. Die dritte Öffnung 28 bildet eine Aufnahme 32 für eine Nase 34, die an einem abgewinkelten Ende 36 der zweiten Stulpschiene 16 ausgeprägt ist. Dieses abgewinkelte Ende 36 wird beim Fügen der beiden Stulpschienen 14 und 16 in Richtung des Pfeils 38 in den Eckverbinder 22 eingesetzt, was nachfolgend im Einzelnen beschrieben wird.

Zur Aufnahme des abgewinkelten Endes 36 ist das freie Ende 20 der ersten Stulpschiene 14 mit einer abgekröpften Zunge 40 versehen, die zwischen sich und dem Federstahlblech 24 eine Einschubaufnahme bildet. Sowohl das freie Ende 42 der Zunge 40 als auch das freie Ende 44 des Federstahlblechs 24 sind jeweils nach außen abgebogen und bilden dadurch eine sich trichterförmig aufweitende Einschuböffnung in die Einschubaufnahme für das abgewinkelte Ende 36 der zweiten Stulpschiene 16.

Nach dem Einschub des abgewinkelten Endes 36 der zweiten Stulpschiene 16 zwischen das Federstahlblech 24 und die abgekröpfte Zunge 40, bei dem die, wie in Figur 2 dargestellt, ausgeprägte Nase das Federstahlblech 24 zunächst auslenkt, rastet die Nase 34 in die Aufnahme 32 des Federstahlblechs 24 ein. Das abgewinkelte Ende 36 wird dadurch sicher zwischen dem Federstahlblech 24 und der Zunge 40 gehalten und über die Nase 34 am Herausziehen gehindert.

Außerdem weist, wie in Figur 6 dargestellt, das freie Ende 20 der ersten Stulpschiene 14 zwei seitliche Finger 46 auf, die zusätzlich eine seitliche Verlagerung des abgewinkelten Endes 36 gegenüber der ersten Stulpschiene 14 dadurch verhindern, dass zwischen ihnen das abgewinkelte Ende 36 aufgenommen ist. Schließlich sind in der Figur 6 noch die Nieten 30 zu erkennen, mittels welchen das Federstahlblech 24 an der ersten Stulpschiene 14 angenietet wird.

Wesentlich ist, dass die warzen- oder linsenförmige Nase 34 starr an der zweiten Stulpschiene 16 vorgesehen ist und beim Verrasten lediglich das Federstahlblech 24 mit der Aufnahme 32 elastisch ausweicht, so dass die Nase 34 von der Aufnahme 32 schließlich aufgenommen werden kann.

In den Figuren 7 bis 9 ist ein Ausführungsbeispiel des erfindungsgemäßen Beschlags dargestellt, wobei die Figur 7 die Stulpschiene 16 in Seitenansicht zeigt, und das freie Ende 36 nicht abgewinkelt ist sondern gerade ausläuft. Das freie Ende 36 ist mit einer Bohrung versehen, welche von einem Niet 48 durchgriffen ist. Der Kopf des Niets 48 ist in der konischen Bohrung versenkt, so dass er nicht über die Stulpschiene 16 übersteht. Am freien Ende 36 ist in Form eines Druckgussteils ein Verbindungsteil 50 des Eckverbinders 22 angenietet. Dieses Verbindungsteil 50 weist ein seitlich abragendes Verbindungselement 52 auf, das die Nase 34 trägt, die, wie oben bereits beschrieben, mit dem Federstahlblech 24 verrastet.

Der Figur 8 kann entnommen werden, dass die Nase 34 seitlich abfallende Kanten aufweist, so dass sie aus der Richtung des Pfeils VIII betrachtet, im wesentlichen linsenförmig aussieht.

Der in den Figuren 7 bis 9 gezeigt zweiteilige Aufbau hat den Vorteil, dass das freie Ende 36 der Stulpschiene 16 nicht umgebogen werden muss, was den Materialfluss deutlich erhöht.

## Patentansprüche

1. Beschlag (10) für ein Fenster (12), eine Tür oder dergleichen mit wenigstens zwei Stulpschienen (14, 16), die im Bereich einer Ecke des Fensters (12) oder der Tür miteinander verbindbar sind, und mit einem Eckverbinder (22), der an einem Ende (20) der ersten Stulpschiene (14) befestigt ist und an dem ein Ende (36) der zweiten Stulpschiene (16) befestigbar ist, wobei das Ende (36) der zweiten Stulpschiene (16), welches am Eckverbinder (22) festgelegt wird, mit einem Verbindungsteil (50) versehen ist, wobei das Verbindungsteil (50) ein seitlich abstehendes Verbindungselement (52) aufweist, das eine Nase (34) aufweist und wobei das seitlich abstehende Verbindungselement (52) in der Ebene der ersten Stulpschiene (14) liegt, **dadurch gekennzeichnet, dass** die Nase (34) die Oberseite des Verbindungselement (52) überragt und dass der Eckverbinder (22) ein auf der ersten Stulpschiene (14) befestigtes Federstahlblech (24) aufweist, womit die Nase (34) verrastet wird, und **dadurch** die zweite Stulpschiene (16) an der ersten Stulpschiene (14) sicher befestigt.

2. Beschlag nach Anspruch 1, **dadurch gekennzeichnet, dass** das Federstahlblech (24) federnd an der Stulpschiene (14) befestigt, insbesondere angenietet, ist.

3. Beschlag nach einem der vorhergehenden Ansprüche, **dadurch gekennzeichnet, dass** das Federstahlblech (24) eine Ausnehmung (32) zur Aufnahme der Nase (34) aufweist.

4. Beschlag nach Anspruch 3, **dadurch gekennzeichnet, dass** die Form der Ausnehmung (32) im Wesentlichen der Kontur der Nase (34) entspricht.

5. Beschlag nach Anspruch 3 oder 4, **dadurch gekennzeichnet, dass** die Ausnehmung (32) eine runde Kontur aufweist.

6. Beschlag nach einem der vorhergehenden Ansprüche, **dadurch gekennzeichnet, dass** das freie Ende (44) des Federstahlbleches (24) von der zweiten Stulpschiene (16) weg weisend abgewinkelt ist.

7. Beschlag nach einem der vorhergehenden Ansprüche, **dadurch gekennzeichnet, dass** das Verbindungsteil (50) ein Druckgussteil ist.

## Claims

1. A fitting (10) for a window (12), door, or the like, having at least two forend rails (14, 16), which are connectable to one another in a corner of the window (12) or door, and having a corner connector (22), which is fastened on one end (20) of the first forend rail (14) and on which one end (36) of the second forend rail (16) can be fastened, the connecting part (50) having a laterally protruding connecting element (52) which has a catch (34) and the laterally protruding connecting element (52) being located in the plane of the first forend rail (14), **characterized in that** the catch (34) protrudes past the top side of the connecting element (52); and that the corner connector (22) has a spring steel plate (24) fastened on the first forend rail (14), whereby the catch (34) is locked, and as a result securely fastens the second forend rail (16) to the first forend rail (14).

2. The fitting as defined by claim 1, **characterized in that** the spring steel plate (24) is fastened, in particular riveted, resiliently to the forend rail (14).

3. The fitting as defined by one of the foregoing claims, **characterized in that** the spring steel plate (24) has a recess (32) for receiving the catch (34).

4. The fitting as defined by claim 3, **characterized in that** the shape of the recess (32) essentially corresponds to the contour of the catch (34).

5. The fitting as defined by claim 3 or 4, **characterized in that** the recess (32) has a round contour.

6. The fitting as defined by one of the foregoing claims, **characterized in that** the free end (44) of the spring steel plate (24) is angled, pointing away from the second forend rail (16).

7. The fitting as defined by one of the foregoing claims, **characterized in that** the connecting part (50) is a die cast part.

## Revendications

1. Ferrure (10) pour fenêtre (12), porte ou similaire avec au moins deux plaques de recouvrement (14, 16) aptes à être reliées entre elles au niveau d'un angle de la fenêtre (12) ou de la porte, et avec une cornière d'assemblage (22) qui est fixée à une extrémité (20) de la première plaque de recouvrement (14) et à laquelle peut être fixée une extrémité (36) de la deuxième plaque de recouvrement (16), l'extrémité (36) de la deuxième plaque de recouvrement (16) située au niveau de la cornière d'assemblage (22) présentant un raccord (50), lequel raccord (50) comprend un élément de liaison (52) en débordement latéral et pourvu d'un talon (34), l'élément de liaison (52) en débordement latéral s'étendant dans le plan de la première plaque de recouvrement (14), **caractérisée en ce que** le talon (34) dépasse de la face supérieure de l'élément de liaison (52), et **en ce que** la cornière d'assemblage (22) présente une platine en acier à ressort (24) fixée sur la première plaque de recouvrement (14) et coopérant en enclipsage avec le talon (34) en solidarisant ainsi efficacement la deuxième plaque de recouvrement (16) à la première plaque de recouvrement (14).

2. Ferrure selon la revendication 1, **caractérisée en ce que** la platine en acier à ressort (24) est fixée, notamment rivée, avec capacité de déformation élastique à la plaque de recouvrement (14).

3. Ferrure selon l'une quelconque des revendications précédentes, **caractérisée en ce que** la platine en acier à ressort (24) présente un évidement (32) destiné à recevoir le talon (34).

4. Ferrure selon la revendication 3, **caractérisée en ce que** la forme de l'évidement (32) correspond sensiblement au contour du talon (34).

5. Ferrure selon la revendication 3 ou la revendication 4, **caractérisée en ce que** l'évidement (32) présente un contour rond.

6. Ferrure selon l'une quelconque des revendications précédentes, **caractérisée en ce que** l'extrémité libre (44) de la platine en acier à ressort (24) forme un coude qui s'éloigne de la deuxième plaque de recouvrement (16).

7. Ferrure selon l'une quelconque des revendications précédente, **caractérisée en ce que** l'élément de liaison (50) est une pièce coulée sous pression.
